# EUROPÄISCHE PATENTSCHRIFT

(11) **EP 0 029 798 B1**
(45) Veröffentlichungstag und Bekanntmachung des Hinweises auf die Patenterteilung: **08.02.1984**
(21) Anmeldenummer: 80630049.7
(22) Anmeldetag: 06.11.1980
(51) Int. Cl.: B22D 11/128, B22D 11/12

(54) **Gerüstwechselgerät für Stranggiessanlagen**
Device for changing a guiding frame in a continuous casting plant
Dispositif pour changer le chevalet dans une installation de coulée continue

(30) Priorität: 16.11.1979 LU 81905
(43) Veröffentlichungstag der Anmeldung: 03.06.1981
(73) Patentinhaber: MecanARBED S. à r. l., Luxembourg (LU)
(72) Erfinder: Reuter, Hans Josef, Dipl.-Ing., D-5067 Kurten-Biesfeld (DE)
(74) Vertreter: Neyen, René

## Beschreibung

Die vorliegende Erfindung betrifft ein Gerüstwechselgerät nach dem Oberbegriff des Anspruchs 1 (US-A-3 763 923, Fig. 8).

In Bogenstranggiess-Anlagen werden mit Rollen und Spritzlatten versehene Gerüste zum Stützen und Führen, sowie zum Kühlen des die Kokille verlassenden Stranges benötigt. Bei Verschmutzung und Beschädigung der Gerüste, im Falle einer Giesstörung, sowie bei Wechsel der Giessformate müssen die Gerüste ausgebaut und durch neue Gerüste ersetzt werden.

Der Wechsel der Gerüste erfordert in konventionellen Anlagen generell ein Entfernen der Kokille mit Hilfe des Hallehkranes, was schwierig ist da durch den umgebenden Stahlbau die Platzverhältnisse beengt sind. Zum Wechseln der unteren Gerüste wird oft ein spezieller Kran unterhalb der Giessbühne vorgesehen da der Hallenkran trotz Entfernens der Kokille nicht ohne durch die Bogenform bedingte Probleme an die unteren Gerüste reicht. Der Ein- und Ausbau der Gerüste der durch Oeffnungen erfolgt, die eigens hierfür in der Giessbühne vorgesehen sind, nimmt demnach bei Verwendung von herkömmlichen Hebezeugen beträchtliche Zeit in Anspruch, während der die Anlage stillsteht.

Zur Vereinfachung des Ein- und Ausbaues von Gerüsten wurden spezielle Ausbauwagen entwickelt, auf die die Gerüste nach dem Ausbau abgelegt und gegen die Giessrichtung herausgefahren werden können. Dies ist jedoch nur möglich, wenn kein Pfannendrehturmfundament vorgesehen ist, das den Bau von Fahrbahnen für solche Ausbauwagen verhindert oder stört. Weiter ist zu bemerken, dass der Ausbau von Gerüsten unter Zuhilfenahme von seitlich neben der Giessträngen angeordneten, in Giessrichtung fahrenden Montagewagen nur bei Ein- und Zweistrang-Anlagen möglich ist, während es bei Mehrstrang-Anlagen notwendig ist, die einzelnen Gerüste and den Störkanten der Nachbargerüste vorbeibewegen zu können.

Der vorliegenden Erfindung ist demnach die Aufgabe zugrunde gelegt ein Gerät zu entwickeln, das es erlaubt den Ein- und Ausbau aller Strangstütz- und Führungsgerüste einer Bogenstranggiess-Anlage mit zwei oder mehr Strängen bei Giesstörung sowie Formatwechsel schnell, einfach und sicheres zu bewerkstelligen.

Dieses Ziel wird erreicht durch das Gerüstwechsergerät nach der Erfindung, das dadurch gekennzeichnet ist, dass am Ende des Aufnahmearms sich eine um die Horizontalachse in der Vertikalebene schwenkbare Trag- und Klemmvorrichtung befindet, die Tragarme und eine Verriegelungsvorrichtung aufweist.

Die Schienen über die sich das mit einem eigenen Antrieb versehene Fahrwerk bewegt, verlaufen unter der Giessbühne quer über den gesamten Giessbereich hinaus bis zu einem Ablageplatz.

Der Aufnahmearm des erfindungsgemässen Gerüstwechselgerätes besitzt einen Ein- und Ausfahrmechanismus, der so ausgelegt ist, dass die Fahrlänge die Tiefe der ein- bzw. auszubauenden Gerüste übertrifft. Hierdurch lassen sich die von der Trag- und Klemmvorrichtung erfassten Gerüste an den Störkanten der benachbarten Gerüste und Kühlkammern vorbeibewegen.

Weiter ist der Schwenkmechanismus des Aufnahmearmes so ausgelegt, dass das vollziehbare Schwenkmass dem durch die Strangstütz- und Führungsgerüste beschriebenen Bogenmass zumindest gleichkommt. Somit kann jedes Gerüst auf gleichwelchem Segment des Bogens den die aneinandergereihten Gerüste bilden, von der Trag- und Klemmvorrichtung die sich am Armende befindet, problemlos erreicht werden.

Um ein wirksames Festklemmen jedes beliebigen Gerüstes mit Hilfe der Trag- und Klemmborrichtung zu gewährleisten ist diese für sich selbst schwenkbar am Armende angeordnet; und zwar ist der Schwenkmechanismus so ausgelegt, dass sich ein Schwenkmass von zumindest 90° um die Achse ergibt. Es genügt demnach, jedes Gerüst mit zwei Befestigungspunkten zu versehen, in die die Trag- und Klemmvorrichtung nach entsprechendem Positionieren des Gerätes, des Armes und der Klemmvorrichtung einrasten kann. Das Anklemmen der Gerüste erfolgt unabhängig von der Stellung der Tragvorrichtung.

Ein bevorzugte Ausführungsform des erfindungsgemässen Gerüstewechselgerätes sieht vor, dass der Antrieb zum Verfahren des Grundkörpers, der Ein- und Ausfahrmechanismus des Aufnahmearmes, sowie die Schwenkmechanismen des Aufnahmearmes bzw. der Trag- und Klemmvorrichtung Regelelemente aufweisen, die mit einer zentralen Steuerstelle verbunden sind.

Weitere Vorteile gehen aus der Beschreibung der Funktionsweise des erfindungsgemässen Gerätes, sowie der Zeichnung hervor, in der Fig. 1 einen vertikalen Längsschnitt durch eine Bogenstranggiessanlage darstellt, die mit einer möglichen Ausführungsform des erfindungsgemässen Gerüstwechselgerätes ausgerüstet ist.

In Giessrichtung vor den Gerüsten (10) einer Bogenstranggiess-Anlage ist der Grundkörper (1) des Gerüstwechselgerätes über ein Fahrwerk (2) mit nicht gezeigtem Antrieb an Schienen unterhalb der Giessbühne (12) quer zur Giessrichtung verfahrbar angeordnet.

Die Schienen führen über die Breite der Giessmaschine hinaus zu einem Ablagebereich, wo die Gerüste mit Hilfe des Gerüstwechselgerätes auf einer auf einem beliebigen Niveau unterhalb der Giessbühne befindlichen Gerüstvorlage abgelegt und neue Gerüste aufgenommen werden können.

An der Achse (3) quer zur Giessrichtung trägt der Grundkörper (1) einen Aufnahmearm (4), der um diese Achse (3) geschwenkt, sowie ein- und ausgefahren werden kann.

Am freien Ende des Aufnahmearmes (4) ist eine Achse (5) quer zur Giessrichtung angeordnet. Hier ist die um diese Achse (5) schwenkbare Trag-und Klemmvorrichtung (6) angebracht. Mit Hilfe der Tragarme (7) und der Verriegelungsvorrichtung (8) kann jedes beliebige Gerüst (10) einer Bogenstranggiess-Anlage an den dafür vorgesehenen Befestigungspunkten (9) erfasst werden.

Durch Ueberlagerung der zwei Bewegungsmöglichkeiten des Aufnahmearmes (4) und der Bewegungsmöglichkeit der Trag- und Klemmvorrichtung (6) ist es möglich, jedes Gerüst einer mehradrigen Bogenstranggiess-Anlage an den Störkanten der seitlich danebenliegenden Gerüste sowie der Kühlkammer (11) vorbei, in eine für den Abtransport günstige Lage zu bringen und durch Verfahren des Gerüstwechselgerätes quer zur Giessrichtung aus dem Giessbereich hinauszutransportieren.

Ebenso ist ein Einbau eines Gerüstes in umgekehrter Reihenfolge möglich.

Sämtliche Bewegungen des Gerüstwechselgerätes können elektromechanisch oder hydraulisch erfolgen und lassen sich fernsteuern.

Eine besonders günstige Ausführungsform des erfindungsgemässen Gerätes sieht das Anbringen eines Schneidbrenners an der Trag- und Klemmvorrichtung (6) vor. Hierdurch ist es möglich, während des laufenden Giessbetriebes einen steckengebliebenen Strang zu trennen, ohne das Giessende abwarten zu müssen und zwar wird der Schneidbrenner durch Steuern des Aufnahmearmes in die gewünschte Position gebracht. Der Brennschnitt wird durch Verfahren des Gerüstwechselgerätes quer zur Giessrichtung besonders bequem durchgeführt.

Somit ist es mit Hilfe der Fernbedienung auch möglich, bei Verwendung von Einzelkühlkammern und von aussen zu betätigender Gerüstklemmung einen Gerüstwechsel vorzunehmen, während gleichzeitig auf den Nachbarsträngen gegossen wird.

Die dadurch bedingte Verkürzung der Stillstandszeit der Anlage bei Giesstörung führt zu einer höheren Verfügbarkeit der Stranggiessanlage, die die Gestehungs- und Wartungskosten des erfindungsgemässen Gerüstwechselgerätes rasch kompensiert.

Abschliesend wird auf die durch das erfindungsgemässe Gerüstwechselgerät gebotene höhere Sicherheit hingewiesen, da infolge der weitgehenden Automatisierung der mitunter riskanten manuellen Eingriffe, so wie sie beim Betrieb konventioneller Anlagen üblich sind, im überwiegenden Mass entfallen.

## Patentansprüche

1. Gerüstwechselgerät für Stranggiessanlagen, insbesondere zum Manipulieren von Strangstütz-und Führungsgerüsten von Bogenstranggiessanlagen, bei dem ein Grundkörper (1) mit Fahrwerk (2) an Schienen unter der Giessbühne, quer zur Giessrichtung verfahrbar angeordnet ist und einen ein- und ausfahrbaren Aufnahmearm (4) trägt, der um eine horizontale Achse (3) in der Vertikalebene schwenkbar angeordnet ist dadurch gekennzeichnet, dass am Ende des Aufnahmearmes (4) sich eine um eine horizontale Achse (5) in der Vertikalebene schwenkbare Trag-und Klemmvorrichtung (6) befindet, die Tragarme (7) und eine Verriegelungsvorrichtung (8) aufweist.

2. Gerüstwechselgerät nach dem Anspruch 1, dadurch gekennzeichnet, dass die Schienen unter der Giessbühne über den gesamten Giessbereich hinaus verlaufen.

3. Gerüstwechselgerät nach den Ansprüchen 1 und 2, dadurch gekennzeichnet, dass das Fahrwerk des Grundkörpers einen eigenen Antrieb aufweist.

4. Gerüstwechselgerät nach den Ansprüchen 1-3, dadurch gekennzeichnet, dass der Ein- und Ausfahrmechanismus des Aufnahmearmes so ausgelegt ist, dass der Ein- und Ausfahrweg die Tiefe der Strangstütz- und der Führungsgerüste übertrifft.

5. Gerüstwechselgerät nach den Ansprüchen 1-4, dadurch gekennzeichnet, dass der Schwenkmechanismus des Aufnahmearmes so ausgelegt ist, dass das Schwenkmass dem Bogenmass der Strangstütz- und Führungsgerüste zumindest gleichkommt.

6. Gerüstwechselgerät nach den Ansprüchen 1-5, dadurch gekennzeichnet, dass der Schwenkmechanismus der Trag- und Klemmvorrichtung so ausgelegt ist, dass sich ein Schwenkmass von zumindest 90° um die am Armende angeordnete Schwenkachse ergibt.

7. Gerüstwechselgerät nach den Ansprüchen 1-6, dadurch gekennzeichnet, dass die Trag- und Klemmvorrichtung mit Halterungen für die Aufnahme eines Schneidbrenners ausgerüstet ist.

8. Gerüstwechselgerät nach den Ansprüchen 1-7, dadurch gekennzeichnet, dass der Antrieb zum Verfahren des Grundkörpers, der Ein- und Ausfahrmechanismus des Aufnahmearmes, sowie die Schwenkmechanismen des Aufnahmearmes bzw. der Trag- und Klemmvorrichtung Regelelemente aufweisen, die mit einer zentralen Steuerstelle verbunden sind.

## Claims

1. A rack-changing apparatus within a continuous casting installation and more particularly in view of manipulating the support and guide racks of curved continuous casting installations, comprises a framework (1) on a carriage (2) arranged so as to be movable on tracks mounted below the casting floor transversely to the casting direction and bearing an extensible and retractable pick up arm (4), which may swivel in a vertical plane about a horizontal axis (3), characterised in that a support and clamping device (6) pivotable in a vertical plane about a horizontal axis, having supporting arms (7) and a locking mechanism (8), is mounted on the end of the pick up arm (4).

2. Rack-changing apparatus according to claim 1, characterised in that the tracks extend across all the casting strands of the installation.

3. Rack-changing apparatus according to the claim 1 and 2, characterised in that the carriage comprises drive means.

4. Rack-changing apparatus according to the claims 1-3, characterised in that the extending and retracting mechanism of the pick up arm is designed in order to allow a movement of same by a distance at least equal to the width of the support and guide racks.

5. Rack-changing apparatus according to the claims 1-4, characterised in that the pivoting mechanism of the pick up arm is designed so as to ensure that the pivoting angle is at least equal to the arc length of the support and guide racks.

6. Rack-changing apparatus according to the claims 1-5, characterised in that the pivoting mechanism of the support and clamping device is designed so as to allow a pivoting of at least 90° around the swivelling axis which is mounted at the end of the pick up arm.

7. Rack-changing apparatus according to the claims 1-6, characterised in that the support and clamping device is provided with a support for a burner.

8. Rack-changing apparatus according to the claims 1-7, characterised in that the drive means of the carriage, the extending and retracting mechanism of the pick up arm, as well as the pivoting mechanism of the pick up arm and of the support and clamping device are provided with control units connected to a central control station.

## Revendications

1. Dispositif pour changer les bâtis dans une installation de coulée continue, en particulier pour déplacer les bâtis de support et de guidage d'installations de coulée continue construites en arc, comportant un châssis (1), muni de moyens de déplacement (2) sur rails, situés sous la plate- forme de coulée perpendiculairement à la direction de coulée, ainsi qu'un bras (4) extensible et rétractable qui peut pivoter dans un plan vertical autour d'un axe horizontal (3), caractérisé en ce qu'un dispositif de support et de serrage (6) est monté sur l'extrémité du bras (4), ledit dispositif de support et de serrage pouvant pivoter dans un plan vertical autour d'un axe horizontal (5) et comportant des bras de support (7) et un dispositif de blocage (8).

2. Dispositif selon la revendication 1, caractérisé en ce que les rails sont disposés le long de toute la zone de coulée.

3. Dispositif selon les revendications 1 et 2, caractérisé en ce que les moyens de déplacement du châssis sont pourvus d'un ensemble de propulsion.

4. Dispositif selon les revendications 1-3, caractérisé en ce que le mécanisme d'extension et de rétraction du bras est construit de sorte que le chemin d'extension et de rétraction dépasse la profondeur des bâtis de support et de guidage.

5. Dispositif selon les revendications 1-4, caractérisé en ce que le mécanisme de pivotement du bras est construit de sorte que le chemin de pivotement soit au moins égal à la longueur de l'arc des bâtis de support et de guidage.

6. Dispositif selon les revendications 1-5, caractérisé en ce que le mécanisme de pivotement du dispositif de support et de serrage est construit de sorte que l'angle de balayage autour de l'axe de pivotement monté sur l'extrémité du bras soit au moins égal à 90°.

7. Dispositif selon les revendications 1-6, caractérisé en ce que le dispositif de support et de serrage est muni d'attaches pour recevoir un chalumeau à découper.

8. Dispositif selon les revendications 1-7, caractérisé en ce que les moyens de propulsion du châssis, le mécanisme d'extension et de rétraction du bras, ainsi que les mécanismes de pivotement du bras resp. du dispositif de support et de serrage possèdent des éléments de régulation, reliés à une station centrale de commande.
